# EUROPÄISCHE PATENTSCHRIFT

(11) **EP 0 942 248 B1**
(45) Veröffentlichungstag und Bekanntmachung des Hinweises auf die Patenterteilung: **03.09.2003**
(21) Anmeldenummer: 99103487.7
(22) Anmeldetag: 23.02.1999
(51) Int. Cl.: F27D 5/00, F27D 3/12

(54) **Halterung für einen keramischen Wagenaufbau zum Halten von zu brennenden Rohlingen aus keramischem Material**
Holder for green ceramic articles to be fired and used on a ceramic wagon
Support de piece céramique crue destinée à la cuisson et utilisé sur un chariot en céramique

(30) Priorität: 11.03.1998 DE 19810411
(43) Veröffentlichungstag der Anmeldung: 15.09.1999
(73) Patentinhaber: SCHUNK INGENIEURKERAMIK GmbH, D-47877 Willich (DE)
(72) Erfinder: Brands, Detlef, 40667 Meerbusch (DE); Gerndt, Thomas, 47918 Tönisvorst (DE)
(74) Vertreter: Sparing - Röhl - Henseler Patentanwälte

(56) Entgegenhaltungen:
- DE-A- 2 026 599
- DE-A- 3 418 391
- DE-A- 19 718 253
- DE-U- 29 609 382
- DE-U- 29 802 626
- FR-A- 1 419 676
- US-A- 1 530 479
- US-A- 1 895 408

## Beschreibung

Die Erfindung betrifft eine Halterung für einen keramischen Wagenaufbau zum Halten von zu brennenden Rohlingen aus keramischem Material, insbesondere zu brennenden Dachziegelrohlingen, nach dem Oberbegriff des Anspruchs 1.

Dachziegelrohlinge werden nach dem Trocknen zum Brennen mittels keramischen Wagenaufbauten auf Ofenwagen positioniert und treten dann eine längere Ofenreise an. Für die keramischen Wagenaufbauten, auch als Brennhilfsmittel bezeichnet, ist es bekannt, grobkeramisches Material, etwa Cordierit, zu verwenden, das die Dachziegelrohlinge horizontal nebeneinander oder mit Abstand übereinander angeordnet aufnimmt. Hierbei dienen als Halterungen für die Rohlinge sogenannte H-Kassetten, die in Seitenansicht im wesentlichen H-förmig sind, wobei der Mittelsteg an die jeweilige Form des Rohlings zur entsprechenden Abstützung hiervon angepaßt ist. Diese H-Kassetten sind mit den davon aufgenommenen Rohlingen horizontal übereinander stapelbar. Abgesehen davon, daß diese H-Kassetten trotz ihrer Wabenstruktur aus Stabilitätsgründen eine erhebliche Masse bilden, die zusätzlich zu den Dachziegelrohlingen zu erhitzen ist, sind je nach Rohlingsform andere H-Kassetten zu verwenden.

Aufgabe der Erfindung ist es, eine Halterung für einen keramischen Wagenaufbau nach dem Oberbegriff des Anspruchs 1 zu schaffen, deren Masse im Vergleich zur aufgenommenen, zu brennenden Masse erheblich reduziert ist und die an die Form von zu brennenden Rohlingen in einfacher Weise anpaßbar ist.

Diese Aufgabe wird entsprechend dem kennzeichnenden Teil des Anspruchs 1 gelöst.

Derartige Halterungen sind nicht nur von einfacher Konstruktion, sondern ermöglichen auch eine wesentliche Massenreduzierung aufgrund der Hohlprofil-Gitterstruktur und der hohen Festigkeit des verwendeten Werkstoffs, so daß das Verhältnis von zu erwärmender zu zu brennender Masse erheblich günstiger wird. Dies wird insbesondere begünstigt durch den Einsatz von keramischen Leichtprofilen, d.h. Profilen geringer Wandstärke und damit geringer Masse. Obwohl die Halterungen auch zur übereinander gestapelten Anordnung von zu brennenden Rohlingen verwendet werden können, ermöglichen sie auch eine Verwendung in Schrägstellung, mit der eine erhöhte Setzdichte erreichbaar ist. Die Halterungen eignen sich vorzugsweise für im wesentlichen plattenförmige keramische Rohlinge, insbesondere Dachziegelrohlinge. Alle Teile des keramischen Wagenaufbaus bestehen zweckmäßigerweise aus siliciuminfiltriertem, reaktions-gebundenem Siliciumkarbid, siliciumnitridgebundenem Siliciumkarbid oder rekristallisiertem Siliciumkarbid. Ein derartiger keramischer Wagenaufbau eignet sich außerdem für den Schnellbrandeinsatz. Durch entsprechendes Einsetzen von Auflagestücken läßt sich die Halterung für unterschiedliche Rohlingsformen verwenden, ohne daß deren Masse wesentlich vergrößert werden müßte.

Weitere Ausgestaltungen der Erfindung sind der nachfolgenden Beschreibung und den Unteransprüchen zu entnehmen.

Die Erfindung wird nachstehend anhand von in den beigefügten Abbildungen dargestellten Ausführungsbeispielen näher erläutert.
Fig. 1 zeigt schematisiert perspektivisch ausschnittweise einen keramischen Wagenaufbau.
Fig. 2 zeigt einen Schnitt längs der Linie II-II von Fig. 1.

Der dargestellte keramische Wagenaufbau umfaßt über einer Plattform eines nicht dargestellten Ofenwagens angeordnet eine Reihe von aufgeständerten, parallelen, horizontal angeordneten Balken 1, auf denen eine Vielzahl von Halterungen 2 in etwa gleichem Abstand über Stützen 3 in einer vorbestimmten Schrägstellung zur Horizontalen gehalten und parallel zueinander angeordnet sind. Die Balken 1 und die Stützen 3 sind in Form von keramischen Leichtprofilen, insbesondere kastenförmigen Hohl- oder U-Profilen ausgebildet. Femer sind die Balken 1 mit in deren Längsrichtung regelmäßig beabstandeten, oberseitig angeordneten Einstecklöchern und Einkerbungen für die Stützen 3 bzw. Halterungen 2 versehen.

Die Halterung 2 besteht aus einer ebenen, aus miteinander verbundenen, insbesondere hohlen Stegen 4 gebildeten Gitterstruktur aus einem Siliciumkarbidwerkstoff mit einer Vielzahl von im dargestellten Ausführungsbeispiel in zwei Reihen entlang jedes Längsrandes angeordneten Öffnungen 5 und weiteren Öffnungen 6 im Mittelbereich. Die Öffnungen 5 und auch 6 besitzen im dargestellten Ausführungsbeispiel jeweils gleiche Größe. Die Öffnungen 5 und gegebenenfalls 6 dienen zur Aufnahme von in ihrer Position lagefixierbaren Auflagestücken 7, die in die Öffnungen 5 bzw. 6 entsprechend vorgesehenen Abstützstellen für eine bestimmte Rohlingsform einsetzbar sind. Die Auflagestücke 7 sind zweckmäßigerweise hohl ausgebildet und bestehen aus einem in die Öffnung 5 bzw. 6 einsetzbaren Fuß 7a, eine Auflageplatte 7b zur Auflage auf der Halterung 2 und ein sich hiervon aufwärts erstreckendes Auflagestücke 7c.

Der Umfang der Halterung 2 und die Anzahl und Anordnung von Öffnungen 5, 6 können entsprechend den Formen der zu brennenden Rohlinge optimiert sein, um mit minimaler zusätzlich zur zu brennenden Masse zu erwärmender Masse auszukommen. Hierbei können die Öffnungen 5, 6 irgendeine geeignete Gestalt aufweisen und müssen nicht, wie dargestellt, quadratisch bzw. rechteckig sein.

Wie aus Fig. 2 ersichtlich, können die Auflagestücke 7 auf zwei gegenüberliegenden Seiten im unteren Bereich des Fußes 7a jeweils einen durch die Öffnung 5 bzw. 6 durchführbaren, seitlichen Fortsatz 8 aufweisen, während die die Öffnungen 5 begrenzenden, gegenüberliegenden Stege 4 Durchsteckausnehmungen 9 aufweisen, durch die das Auflagestück 7 mit seinen seitlichen Fortsätzen 8 in die Öffnung 5 bzw. 6 einsetzbar ist. Durch das Einsetzen gelangen die Fortsätze 8 auf die Unterseite der Halterung 2 und die Fortsätze 8 werden zur Lagefixierung gegenüber der Ebene der Halterung 2 verschoben, so daß die Fortsätze 8 aus dem Bereich der Durchsteckausnehmungen 9 unter die entsprechenden Stege 4 gelangen und somit das jeweilige Auflagestück 7 sichern, ob nun die Halterung 2 in horizontaler oder Schrägstellung verwendet wird.

Die Auflagestücke 7 können aber auch so gestattet sein, daß sie nach ihrem Einsetzen in eine Öffnung 5 bzw. 6 durch Drehen in ihrer Lage fixiert werden, indem ihre Fortsätze 8 durch das Drehen aus dem Bereich der Durchsteckausnehmungen 9 heraus gelangen. Die Durchsteckausnehmungen 9 können auch durch entsprechende verlängerte Öffnungen 5, wie etwa die Öffnungen 6, gebildet werden.

Um die Halterungen 2 horizontal übereinander gestapelt verwenden zu können, ist vorgesehen, in Öffnungen 5 und/oder 6 der Gitterstruktur einsetzbare Einsätze korrespondierend zu den Auflagestücken 7 zum horizontalen Übereinanderstapeln von Halterungen 2 anzuordnen, wobei die Einsätze zweckmäßigerweise ebenfalls wie die Auflagestücke 7 einen Fuß, eine Auflageplatte und ein Auflagestück aufweisen sowie in ihrer Lage etwa über Fortsätze fixierbar sind.

Zweckmäßigerweise sind an einer Seite aus der Ebene der Gitterstruktur im wesentlichen senkrecht hochragende Stützvorsprünge 10 für den Rohling vorgesehen sind, die in schräggestellter Anordnung der Halterung 2 zur unteren Abstützung des Rohlings dienen. Bei horizontalem Einsatz der Halterung 2 können insbesondere die beiden Stützvorsprünge 10 zusammen mit einem Einsatz als Dreipunktauflage für eine weitere Halterung 2 dienen.

Die Balken 1 können auch seitliche schräg gestellte, beispielsweise durch seitliche Vorsprünge gebildete Führungen für entsprechende den Balken 1 umgreifende Schenkel der Halterung 2 aufweisen, wobei auch ein Balken 1 alleine eine Vielzahl von schräg gestellten Halterungen 2 hintereinander angeordnet aufnehmen kann, so daß die Stützen 3 und die Einkerbungen an der Oberseite der Balken 1 entfallen können.

## Patentansprüche

1. Halterung für einen Wagenaufbau zum Halten von zu brennenden Rohlingen aus keramischem Material, insbesondere zu brennenden Dachziegelrohlingen, **gekennzeichnet durch** eine ebene, aus miteinander verbundenen Stegen (4) gebildete Hohlprofil-Gitterstruktur aus einem Siliciumkarbidwerkstoff mit einer Vielzahl von Öffnungen (5, 6). und mehrere in zugehörige Öffnungen (5, 6) entsprechend vorgesehenen Abstützstellen für eine bestimmte Rohlingsform einsetzbare und in ihrer Position lagefixierbare Auflagestücke (7).

2. Halterung nach Anspruch 1, **dadurch gekennzeichnet, daß** die Auflagestücke (7) auf zwei gegenüberliegenden Seiten unterseitig jeweils einen durch die Öffnung (5, 6) durchführbaren, seitlichen Fortsatz (8) aufweisen.

3. Halterung nach Anspruch 2, **dadurch gekennzeichnet, daß** die Öffnungen (5, 6) begrenzende, gegenüberliegende Stege (4) Durchsteckausnehmungen (9) aufweisen, durch die das Auflagestück (7) mit seinen seitlichen Fortsätzen (8) in die Öffnung (5, 6) einsetzbar ist

4. Halterung nach einem der Ansprüche 1 bis 3, **dadurch gekennzeichnet, daß** in Öffnungen (5, 6) der Gitterstruktur einsetzbare Einsätze zum horizontalen Übereinanderstapeln von Halterungen (2) vorgesehen sind.

5. Halterung nach Anspruch 4, **dadurch gekennzeichnet, daß** die Einsätze in ihrer Position lagefixierbar sind.

6. Halterung nach einem der Ansprüche 1 bis 5, **dadurch gekennzeichnet, daß** an einer Seite aus der Ebene der Gitterstruktur im wesentlichen senkrecht hochragende Stützvorsprünge (10) für den Rohling vorgesehen sind.

7. Halterung nach einem der Ansprüche 1 bis 6, **dadurch gekennzeichnet, daß** die Auflagestücke (7) hohl sind.

## Claims

1. Holder for a trolley superstructure for holding blanks from ceramic material to be fired, especially roof tile blanks, **characterised by** a flat hollow section trellis structure of a silicon carbide material formed of links (4) connected together with a multitude of apertures (5, 6) and by numerous supporting blocks (7) insertable into associated apertures (5, 6) corresponding to appropriate supporting places for specific shapes of blanks and fixable in their inserted position.

2. Holder according to claim 1, **characterised in that** the supporting blocks (7) have a side extension (8) on each of two opposite sides at the bottom which can pass through the aperture (5, 6).

3. Holder according to claim 2, **characterised in that** the opposite ribs (4) delimiting the apertures (5, 6) have through recesses (9) through which the supporting block (7) with its side extensions (8) can be inserted into the aperture (5, 6).

4. Holder according to one of the claims 1 to 3, **characterised in that** inserts insertable in the apertures (5, 6) in the trellis structure are envisaged for horizontal stacking of holders (2) on top of each other.

5. Holder according to claim 4, **characterised in that** the inserts are fixable in their inserted position.

6. Holder according to one of the claims 1 to 5, **characterised in that** supporting projections (10) for the blank protrude essentially vertically from the plane of the trellis structure on one side.

7. Holder according to one of the claims 1 to 6, **characterised in that** the supporting blocks (7) are hollow.

## Revendications

1. Support pour une structure de chariot pour maintenir des ébauches à cuire en matériau céramique, en particulier des ébauches de tuiles de toit, **caractérisé par** une structure en treillis plane en profilés creux, formée par des barreaux (4) reliés entre eux, réalisée dans un matériau au carbure de silicium avec une pluralité d'ouvertures (5, 6) et plusieurs pièces d'appui (7) pouvant être insérées dans des ouvertures associées (5, 6) conformément à des emplacement d'appui prévus pour une forme d'ébauche déterminée et pouvant être fixées dans leur position.

2. Support selon la revendication 1, **caractérisé en ce que** les pièces d'appui (7) présentent chacune, sur deux côtés opposés, dans la partie inférieure, un prolongement latéral (8) pouvant être traversé par l'ouverture (5, 6).

3. Support selon la revendication 2, **caractérisé en ce que** des barreaux opposés (4) délimitant les ouvertures (5, 6) présentent des évidements traversants (9), à travers lesquelles la pièce d'appui (7) peut être insérée avec ses prolongements latéraux (8) dans l'ouverture (5, 6).

4. Support selon l'une quelconque des revendications 1 à 3, **caractérisé en ce qu'**il est prévu des inserts pouvant être placés dans des ouvertures (5, 6) de la structure en treillis pour empiler les supports (2) les uns sur les autres.

5. Support selon la revendication 4, **caractérisé en ce que** les inserts peuvent être fixés dans leur position.

6. Support selon l'une quelconque des revendications 1 à 5, **caractérisé en ce qu'**il est prévu d'un côté en dehors du plan de la structure en treillis, des saillies de support (10) dépassant vers le haut, essentiellement dans le sens perpendiculaire, pour l'ébauche.

7. Support selon l'une quelconque des revendications 1 à 6, **caractérisé en ce que** les pièces d'appui (7) sont creuses.
